# EUROPÄISCHE PATENTSCHRIFT

(11) **EP 0 297 150 B1**
(45) Veröffentlichungstag und Bekanntmachung des Hinweises auf die Patenterteilung: **29.08.1990**
(21) Anmeldenummer: 87109271.4
(22) Anmeldetag: 27.06.1987
(51) Int. Cl.: F15B 15/28

(54) **Positionsdetektor für das bewegbare Teil eines mit Fluid betätigten Stellgliedes**
Position detector for the movable part of a fluid driven servomotor
Détecteur de position pour la part mobile d'un servomoteur actionné par fluide

(43) Veröffentlichungstag der Anmeldung: 04.01.1989
(73) Patentinhaber: Pulsotronic Merten GmbH & Co. KG, 51643 Gummersbach (DE)
(72) Erfinder: Dondorf, Wolfgang, D-5277 Marienheide-Dannenberg (DE)
(74) Vertreter: Selting, Günther, Dipl.-Ing.

(56) Entgegenhaltungen:
- DE-A- 2 320 953
- DE-C- 3 117 386
- DE-U- 7 927 808
- FR-A- 2 342 419
- FR-A- 2 554 228
- PATENT ABSTRACTS OF JAPAN, Band 7, Nr. 165 (M-230)[1310], 20. Juli 1983; & JP - A - 58 72772 (YAMATAKE HONEYWELL) 30.04.1983

## Beschreibung

Die Erfindung betrifft einen Positionsdetektor für das bewegbare Teil eines mit Fluid betätigten Stellgliedes nach dem Oberbegriff des Patentanspruchs 1.

Bei pneumatischen oder hydraulischen Kolben-Zylinder-Einheiten ist es häufig erforderlich, zu erkennen, wenn der Kolben seine vordere oder rückwärtige Endstellung oder eine Zwischenstellung erreicht hat. Zum Erkennen der Kolbenposition können mechanische Endschalter benutzt werden, jedoch haben mechanische Schalter den Nachteil einer unzureichenden Genauigkeit und einer relativ geringen Schalthäufigkeit. Die Lebensdauer mechanischer Schalter ist durch die in ihnen enthaltenen mechanischen Verschleißteile begrenzt.

Es ist bekannt, als Endschalter für Hydraulik-oder Pneumatikzylinder Näherungsschalter zu benutzen, die ein auf Annäherung eines elektrisch leitfähigen Teiles reagierendes elektrisches Bauteil enthalten. Das elektrische Bauteil besteht beispielsweise aus der Spule eines Schwingkreises, der bei Annäherung eines Metallteils bedämpft wird, so daß sich die Schwingung des Schwingkreises verändert oder zu schwingen aufhört. Die Schwingkreisspule ist in einer zylindrischen Sonde angeordnet, die in eine Bohrung einer Wand des Hydraulik- oder Pneumatikzylinders eingelassen wird und in Verbindung mit dem Zylinderraum steht. Nähert sich der Kolben dem Ende der Sonde, in dem das elektrische Bauteil angeordnet ist, dann reagiert das elektrische Bauteil berührungslos auf die Annäherung des Kolbens, wodurch das Erreichen der zu erkennenden Kolbenposition angezeigt wird. Eine Schwierigkeit der bekannten berührungslosen Kolbenpositionsdetektoren besteht darin, daß der Ansprechabstand der Sonde sehr begrenzt ist und nur etwa 2 mm beträgt. Es ist daher wichtig, das Ende der Sonde sehr nahe am Zylinderraum anzuordnen. Bei unterschiedlichen Wandstärken der Zylinderwand werden unterschiedliche Sondenlängen benötigt. Andererseits ist es erforderlich, die Bohrung der Zylinderwand gegen die hohen hydraulischen oder pneumatischen Drücke abzudichten. Die Hersteller berührungsloser Kolbenpositionsdetektoren liefern eine Baureihe von zahlreichen Positionsdetektoren, die sich nur durch die Länge der zylindrischen Sonde unterscheiden. Die Sonde ist fest an dem Halter, der abdichtend außen am Druckzylinder befestigt wird, angebracht und sie steht von dem Halter so weit ab, daß ihr Ende möglichst bündig mit der Innenfläche der Zylinderwand angeordnet ist. Das Bereithalten zahlreicher Positionsdetektoren, die sich nur durch die Länge ihrer Sonde unterscheiden, verursacht einen hohen fertigungstechnischen Aufwand und einen großen Lagerhaltungsaufwand. Ferner ist es schwierig, für jeden Einzelfall die genaue Sondenlänge experimentell zu ermitteln. Es gibt auch Fälle, in denen die Sonde des einen Positionsdetektors zu lang und die Sonde des in der Baureihe nächstfolgenden Positionsdetektors zu kurz ist. In solchen Fällen behilft man sich damit, daß zwischen die Zylinderwand und den Halter des Positionsdetektors eine Abstandsscheibe gelegt wird, um den Positionsdetektor mit der größeren Sondenlänge verwenden zu können.

Der Erfindung liegt die Aufgabe zugrunde, einen Positionsdetektor der im Oberbegriff des Patentanspruchs 1 angegebenen Art zu schaffen, der für einen großen Bereich von Wandstärken des druckbetätigten Stellgliedes verwendbar ist.

Die Lösung dieser Aufgabe erfolgt erfindungsgemäß mit den im kennzeichnenden Teil des Patentanspruchs 1 angegebenen Merkmalen.

Bei dem erfindungsgemäßen Positionsdetektor ist die Sonde relativ zu dem Halter in Achsrichtung der Sonde verstellbar. Dadurch kann das Maß des Abstehens der zylindrischen Sonde von dem Halter verändert werden. Ein Teil der Sonde ragt in den Halter hinein, in dessen Kanal sich die zweite Dichtvorrichtung befindet, um zu verhindern, daß der Fluiddruck aus dem Stellglied durch den Spalt zwischen dem Kanal des Halters und der Sondenwand entweicht. Die zylindrische Form der Sonde wird ausgenutzt, um im Innern des Halters eine Abdichtung bei unterschiedlichen Axialstellungen der Sonde durchzuführen. Die Sonde ragt also in das Innere des Halters derart hinein, daß das Maß des Abstehens der Sonde von dem Halter verändert werden kann. Ein derartiger Positionsdetektor kann bei Zylindern mit unterschiedlicher Zylinderwandstärke benutzt werden, wobei jeweils sichergestellt ist, daß das Sondenende sich in sehr geringem Abstand von der Innenfläche der Zylinderwand befindet.

Der erfindungsgemäße Positionsdetektor ist nicht nur bei druckbetätigten Zylindern anwendbar, sondern auch bei rotierenden Hydromotoren, Turbinen o.dgl. und generell bei allen Stellgliedern, bei denen ein bewegbares Teil in einem feststehenden Teil unter dem Druck eines Fluids bewegt wird. Das Hauptanwendungsgebiet liegt allerdings bei Druckzylindern.

Ein weiterer Vorteil des Positionsdetektors besteht darin, daß die jeweilige Axialstellung der Sonde sehr leicht ermittelt werden kann, indem das bewegbare Teil des druckbetätigten Stellgliedes in eine Position gebracht werden kann, in der es sich an der Bohrung der Wand befindet. Die Sonde kann dann in der Bohrung vorgeschoben werden, bis sie gegen das bewegte Teil stößt, und anschließend geringfügig zurückbewegt werden. Auf diese Weise kann die optimale Position der Sonde in Bezug auf die Wand des Stellgliedes und in Bezug auf das bewegbare Teil gefunden werden, wobei die Sonde auf eine Annäherung des bewegbaren Teils reagiert, ohne jedoch in die Bewegungsbahn hinein vorzustehen.

Vorzugsweise ist der Schaft an dem Halter stufenlos verstellbar, obwohl auch eine Verstellung in kleinen Abstufungen möglich ist, beispielsweise durch eine Rastvorrichtung.

Mit dem Merkmal des Patentanspruchs 3 wird erreicht, daß die Abdichtung gegen das Entweichen von Druck zwischen Halter und Wand einerseits und zwischen Halter und Sonde andererseits ausschließlich im Körper des Halters erfolgt, während der Schaft durch den Halter hindurchragt und an dem der Wand abgewandten Ende axial abgestützt wird.

Das Schaltungsgehäuse, das die elektrischen Komponenten des Positionsdetektors - mit Ausnahme des in der Sonde enthaltenen elektrischen Bauteils - enthält, ist zweckmäßigerweise am rückwärtigen Ende des Schafts angebracht und wird zusammen mit der Sonde und dem Schaft relativ zu dem Halter axial bewegt. Dieses Schaltungsgehäuse kann als Griffteil benutzt werden, um die axiale Verstellung der Sonde durchzuführen. Andererseits ist es zweckmäßig, wenn das Schaltungsgehäuse, nachdem die Sonde auf die richtige Position eingestellt worden ist, um die Achse des Schaftes herum verschwenkt werden kann, um die günstigste Position für den Anschluß einer externen Leitung einzunehmen. Nach Patentanspruch 7 sind Drehbegrenzungsmittel vorgesehen, die eine begrenzte Drehung des Schaltungsgehäuses zulassen, ohne daß sich der Schaft und die Sonde mitdrehen. Bei weiterer Drehung des Schaltungsgehäuses wird jedoch der Schaft mitgedreht, wodurch es möglich ist, die Sonde axial zu verstellen, indem das Schaltungsgehäuse um die Schaftachse gedreht wird.

Im folgenden wird unter Bezugnahme auf die Zeichnungen ein Ausführungsbeispiel der Erfindung näher erläutert.

Es zeigen:
Fig. 1 eine perspektivische Darstellung eines Stellgliedes in Form einer Kolben-Zylinder-Einheit, die mit zwei Positionsdetektoren ausgestattet ist,
Fig. 2 eine perspektivische Ansicht eines Positionsdetektors,
Fig. 3 einen Längsschnitt durch die Wand des Druckzylinders, an der der Positionsdetektor befestigt ist,
Fig. 4 eine Seitenansicht der Klemmvorrichtung zum Fixieren der Position des Schafts, relativ zum Halter, und
Fig. 5 einen Längsschnitt durch die Sonde, den Schaft und das Schaltungsgehäuse.

In Fig. 1 ist ein Hydraulikzylinder 10 dargestellt, in dem ein (nicht dargestellter) Kolben bewegbar ist. Der Hydraulikzylinder 10 weist ein rohrförmiges Mittelstück 11 und zwei Endstücke 12,13 auf. Die Zylinderbohrung erstreckt sich durch das Mittelstück 11 hindurch in die Endstücke 12,13 hinein. Zwischen den Endstücken 12,13 verlaufen Spannstäbe 14. An jedem der Endstücke 12,13 ist ein Positionsdetektor 15 angebracht, um die vordere und rückwärtige Endstellung des Kolbens im Zylinder zu erkennen.

Der Positionsdetektor 15 weist gemäß Fig. 2 eine zylindrische Sonde 16 auf, die aus einem blockförmigen massiven Halter 17 heraus vorsteht. Ein Flansch 18 des Halters 17 wird von außen an der Wand 19 (Fig. 3) des Zylinders 10 mit Schrauben 20 befestigt, wobei die von der Mitte des Flansches 18 vorstehende Sonde 16 in eine Bohrung 21 der Wand 19 hineinragt. Das Ende der Sonde 16 sollte sich möglichst nahe an der Innenfläche 22 der Wand 19 befinden, an der der Kolben 23 entlangstreicht, darf aber über die Innenfläche 22 nicht hinaus vorstehen, um den Weg des Kolbens 23 nicht zu behindern.

Die zylindrische Sonde 16 ragt durch einen zylindrischen Kanal 24 des Flansches 18 hindurch. Jenseits des Kanals 24 ist die Sonde 16 durch einen hohlen Schaft 25 mit Außengewinde verlängert. Der Schaft 25 trägt an seinem oberen Ende das Schaltungsgehäuse 26.

Zur Abdichtung der Stoßstelle zwischen dem Flansch 18 und der Wand 19 ist eine erste Dichtvorrichtung 27 in Form eines Dichtringes in einer Ringnut 28 untergebracht, die in der gegen die Wand 19 stoßenden Fläche des Flansches 18 vorgesehen ist. Wenn der Flansch 18 durch Festziehen der Schrauben 20 gegen die Wand 19 gedrückt wird, wird die erste Dichtvorrichtung 27 axial zusammengedrückt.

Eine zweite Dichtvorrichtung 29 in Form eines die Sonde 16 eng umschließenden Dichtringes ist im Bereich des Kanals 24 in einer Ringnut des Flansches 18 vorgesehen. Diese zweite Dichtvorrichtung 29 dichtet den Ringspalt zwischen der Sonde 16 und dem Kanal 24 ab. Beide Dichtvorrichtungen 27,29 können auch zu einer gemeinsamen Dichtvorrichtung vereinigt werden. Wichtig ist nur, daß einerseits der Spalt zwischen dem Halter 17 und der Wand 19 und andererseits der Ringspalt zwischen dem Kanal 17 und der Sonde 16 abgedichtet werden, so daß kein Druckfluid aus dem Zylinder 10 nach außen entweichen kann.

An dem der Wand 19 abgewandten Ende des Halters 17 ist ein mit Längsschlitzen 30 versehenes Rohrstück 31 vorgesehen, das einstückiger Bestandteil des Halters 17 ist. Der Kanal 24 erstreckt sich mit konstantem Durchmesser in den unteren Bereich des Rohrstücks 31 hinein. Am oberen Ende des Rohrstücks 31 befindet sich eine Gewindebohrung 32, deren Durchmesser kleiner ist als derjenige des Kanals 24 und deren Gewinde mit dem Außengewinde des Schafts 25 in Eingriff ist. Die Gewindebohrung 32 bildet eine Eingriffsvorrichtung, die mit dem Schaft 25 zum Verstellen der Schaftposition zusammenwirkt.

Die Schlitze 30 des Rohrstücks 31 laufen zum oberen Ende des Rohrstücks 31 hin frei aus, d.h. sie unterteilen auch die Gewindebohrung 32. Jeder dieser Schlitze 30 wird von einer Schraube 33 durchquert, die festgezogen werden kann, um die Ränder des Schlitzes 30 gegeneinander zu ziehen und den Durchmesser der Gewindebohrung 32 zu verringern. Die Schrauben 33 bilden in Verbindung mit den Schlitzen 30 eine Klemmvorrichtung zum Festklemmen des Schafts in der eingestellten Position.

Der innere Aufbau der Sonde 16 und die Befestigung des Schaltungsgehäuses 26 sind aus Fig. 5 zu ersehen. Der mit Außengewinde versehene hohle Schaft 25, der aus Metall besteht, geht einstückig in ein zum Schaft koaxiales Rohr 34 über. Am Ende des Rohres 34 ist ein aus Keramik oder Kunststoff bestehender Trägerkörper 35 befestigt, der an seinem Ende das auf Annäherung eines Metallteils reagierende elektrische Bauteil 36 trägt. Dieses Bauteil 36 ist eine ringförmige Spule, die in einem einseitig offenen ferromagnetischen Kern untergebracht ist. Die Außendurchmesser von Trägerkörper 35 und elektrischem Bauteil 36 sind gleich dem Außendurchmesser des Rohres 34. Das Rohr 34, der Trägerkörper 35 und das elektrische Bauteil sind von dem zylindrischen Sondenmantel 37 eng umgeben. Die Bodenwand 38 des Sondenmantels 37 bildet das äußere Ende der Sonde 16. Das elektrische Bauteil 36 liegt unmittelbar an der Innenseite der Bodenwand 38 an. Von dem elektrischen Bauteil 36 führen Leitungen 39 durch das Rohr 34 und den Schaft 25 hindurch in das Innere des Schaltungsgehäuses 26.

Der Sondenmantel 37 besteht aus einem ölfesten Kunststoff, vorzugsweise aus Polyacetal. Der Hülsenmantel 37 stützt sich unmittelbar an dem Rohr 34 ab. Das Innere des Schafts 25 und des Rohres 34 ist mit einer (nicht dargestellten) Vergußmasse aus Kunststoff ausgefüllt, um auch diese Teile gegen äußeren Druck abzustützen. In der Wand des Rohres 34 befindet sich ein Loch 40, durch das die Vergußmasse auch in den Bereich zwischen Rohrwand und Sondenmantel 37 gelangt, um auch das elektrische Bauteil 36 und den Trägerkörper 35 hohlraumfrei zu umschließen.

An dem oberen Ende des Schafts 25 ist das Schaltungsgehäuse 26 in der Weise befestigt, daß es in Grenzen um die Schaftachse gedreht werden kann, ohne daß der Schaft 25 mitgenommen wird. Das Schaltungsgehäuse 26 steht in Gewindeeingriff mit dem Schaft 25. Das ins Gehäuseinnere ragende Ende des Schaftes 25 ist mit einer Aussparung 41 versehen, die sich über etwa 180_{°} des Schaftsumfangs erstreckt. In die Aussparung 41 ragt ein Stift 42 hinein, der an einem im Schaltungsgehäuse befestigten Block 43 verschiebbar befestigt ist. Der Stift 42 bildet zusammen mit der Aussparung 41 ein Drehbegrenzungsmittel, um den Schaft 25 zu seiner axialen Verstellung durch Drehung des Gehäuses 26 mitdrehen zu können. Andererseits erlaubt das Drehbegrenzungsmittel eine freie Drehung des Schaltungsgehäuses 26 um etwa 180_{°} ohne Mitdrehung des Schafts 25 und der Sonde 16. Dadurch kann das Schaltungsgehäuse 26 auf die gewünschte Richtung frei eingestellt werden.

An dem einen Ende des Schaltungsgehäuses 26 befindet sich eine Überwurf-Steckverbindung 44 mit einem Gewindering, der Kontaktstifte 45 für den Anschluß externer Leitungen umgibt. Das Schaltungsgehäuse 26 enthält die übrigen Komponenten des Näherungsschalters, zu dem das elektrische Bauteil 36 gehört.

Die aus dem Halter 17 heraus vorstehende Länge der Sonde 16 kann durch Drehen des Schaftes 25 verändert werden, wobei der Schaft 25 sich in der Gewindebohrung 32 dreht und zusammen mit der Sonde 16 in Bezug auf den Halter 17 axial verschiebt. Eine solche Verschiebung ist über einen Weg möglich, der etwa 3/4 der Länge der Sonde 16 entspricht. Daher ist eine Einstellung des Überstandes der Sonde 16 über die Anlagefläche des Halters 17 an der Wand 19 in einem großen Längenbereich möglich. Wenn die Stärke der Wand 19 variiert, kann die vorstehende Länge der Sonde 16 an die jeweilige Wandstärke angepaßt werden. Wenn die richtige Längeneinstellung der Sonde gefunden ist, werden die Schrauben 33 festgezogen, so daß dann die Sondenposition in Bezug auf den Halter 17 nicht mehr verändert werden kann.

Versuche mit dem beschriebenen Positionsdetektor haben ergeben, daß dieser bei einem hydraulischen Druck von 200 bar (3000 psi) bei millionen von Druckwechseln und Schaltvorgängen voll funktionsfähig bleibt.

## Patentansprüche

1. Positionsdetektor (15) für das bewegbare Teil (23) eines mit Fluid betätigten Stellgliedes (10), mit einem Halter (17), der an einer Wand (19) des Stellgliedes (10) derart zu befestigen ist, daß er eine Bohrung (21) der Wand (19) umschließt, einer von dem Halter (17) abstehenden, in die Bohrung (21) einführbaren zylindrischen Sonde (16), die mindestens ein auf Annäherung leitfähiger Teile reagierendes elektrisches Bauteil (36) enthält, und einer an dem Halter (17) vorgesehenen ersten Dichtvorrichtung (27) zum Abdichten der Anlagefläche zwischen Halter (17) und Wand (19), dadurch gekennzeichnet, daß die Sonde (16) durch einen hohlen Schaft (25) verlängert ist, der relativ zu dem Halter (17) axial verstellbar ist, um die Länge des Abstehens der Sonde (16) von dem Halter (17) zu verändern, daß die Sonde (16) in einem zylindrischen Kanal (24) des Halters (17) verschiebbar geführt ist, und daß in dem Kanal (24) eine zweite Dichtvorrichtung (29) zum Abdichten des Durchgangs der Sonde (16) vorgesehen ist.

2. Positionsdetektor nach Anspruch 1, dadurch gekennzeichnet, daß der Schaft (25) an dem Halter (17) stufenlos verstellbar ist.

3. Positionsdetektor nach Anspruch 1 oder 2, dadurch gekennzeichnet, daß der Halter (17) an der der Wand (19) abgewandten Seite des Kanals (24) eine Eingriffsvorrichtung (32) aufweist, die mit dem Schaft (25) zum Verstellen der Schaftposition zusammenwirkt.

4. Positionsdetektor nach Anspruch 3, dadurch gekennzeichnet, daß die Eingriffsvorrichtung (32) ein Gewinde ist, das mit einem Gewinde des Schafts (25) zusammengreift.

5. Positionsdetektor nach Anspruch 4, dadurch gekennzeichnet, daß die Eingriffsvorrichtung (32) als Klemmvorrichtung (30,33) zum Festklemmen des Schafts (25) in der eingestellten Position ausgebildet ist.

6. Positionsdetektor nach einem der Ansprüche 1 bis 4, dadurch gekennzeichnet, daß an dem der Sonde (16) abgewandten Ende des Schafts (25) ein Schaltungsgehäuse (26) befestigt ist, in das Leitungen (39) hineinführen, die mit dem elektrischen Bauteil (36) verbunden sind.

7. Positionsdetektor nach Anspruch 6, dadurch gekennzeichnet, daß das Schaltungsgehäuse (26) relativ zu dem Schaft (25) drehbar ist und daß Drehbegrenzungsmittel (41,42) vorgesehen sind, um den Schaft (25) zu seiner axialen Verstellung durch Drehen des Schaltungsgehäuses (26) mitdrehen zu können.

8. Positionsdetektor nach einem der Ansprüche 1 bis 7, dadurch gekennzeichnet, daß die Sonde (16) einen zylindrischen Sondenmantel (37) aufweist, der mit einer Vergußmasse ausgefüllt ist, um ihn gegen äußeren Druck abzustützen.

9. Positionsdetektor nach einem der Ansprüche 1 bis 8, dadurch gekennzeichnet, daß die Sonde (16) ein mit dem Schaft (25) einstückiges Rohr (34) aufweist, das einen rohrförmigen Sondenmantel (37) trägt und gegen äußeren Druck abstützt und daß an dem Ende des Rohrs (34) das elektrische Bauteil (36) befestigt ist, das von einer Bodenwand (38) des Sondenmantels (37) bedeckt ist.

## Claims

1. Position detector (15) for the movable part (23) of a fluid-operated actuator (10), comprising
a holder (17) to be secured to a wall (19) of the actuator (10) so that it encompasses a bore (21) of the wall (19),
a cylindrical probe (16) projecting from the holder (17) and introducible into the bore (21), said probe containing at least one electrical element (36) which is responsive to the approach of conductive members,
and a first sealing means (27) provided at the holder (17) for sealing the contact surface between holder (17) and wall (19), characterized in that, the probe (16) is prolonged by a hollow shaft (25) axially adjustable relative to the holder (17) in order to change the length of projection of the probe (16) from the holder (17), the probe (16) is displaceably guided in a cylindrical channel (24) of the holder (17), and that the channel (24) contains a second sealing means (29) for sealing the passage of the probe (16).

2. Position detector as set forth in claim 1, characterized in that the shaft (25) is continuously adjustable at the holder (17).

3. Position detector as set forth in claim 1 or 2, characterized in that, at the side of channel (24) averted from the wall (19), the holder (17) contains an engaging means (32) cooperating with the shaft (25) to adjust the shaft position.

4. Position detector as set forth in claim 3, characterized in that the engaging means (32) is a thread meshing with a thread of said shaft (25).

5. Position detector as set forth in claim 4, characterized in that the engaging means (32) is a clamping device (30, 33) for bracing the shaft (2 ) in the adjusted position.

6. Position detector as set forth in one of claims 1 to 4, characterized in that, at the end of the shaft (25) averted from the probe (16), there is fixed a circuit box (26) into which extend ducts (39) which are connected to the electric element (36).

7. Position detector as set forth in claim 6, characterized in that the circuit box (26) is rotatable relative to shaft (25) and that rotation limiting means (41, 42) are provided for axially adjusting the shaft (25) by rotating it together with the circuit box (26).

8. Position detector as set forth in one of claims 1 to 7, characterized in that the probe (16) has a cylindrical probe jacket (37) which is filled with a sealing compound as a support against external pressure.

9. Position detector as set forth in claim 1 to 8, characterized in that the probe comprises a tube (34) forming an integral part with shaft (25) and carrying a tubular probe jacket, said tube forming a support against external pressure, and that at the end of tube (34), there is mounted the electrical element (36) which is covered by a bottom wall (38) of the probe jacket (37).

## Revendications

1. Détecteur de position (15) pour la partie mobile (23) d'un servomoteur (10) actionné par fluide, avec un support (17) à fixer à une paroi (19) du servomoteur (10) de telle sorte qu'il entoure un alésage (21) dans la paroi (19), une sonde cylindrique (16) insérable dans l'alésage (21), s'écartant du support (17), contenant au moins un élément électrique (36) réagissant à l'approche de pièces conductrices, et un premier dispositif d'étanchéité (27) prévu au support (17) pour rendre étanche la surface d'appui entre le support (17) et la paroi (19), caractérisé en ce que la sonde (16) se prolonge par une tige creuse (25) pouvant se déplacer axialement par rapport au support (17) pour modifier la longueur de l'écartement entre la sonde (16) et le support (17), que la sonde (16) est guidée, de manière mobile, dans un canal (24) du support (17) et qu'un second dispositif d'étanchéité (29) est prévu dans le canal (24) pour rendre étanche le passage de la sonde (16).

2. Détecteur de position selon la revendication 1, caractérisé en ce que la tige (25) peut être déplacée en continu sur le support (17).

3. Détecteur de position selon les revendications 1 ou 2, caractérisé en ce que le support (17) présente, du côté du canal éloigné de la paroi (19), un dispositif d'engrenage (32) coopérant avec la tige (25) pour déplacer la position de la tige.

4. Détecteur de position selon la revendication 3, caractérisé en ce que le dispositif d'engrenage (32) est un pas de vis s'engrenant dans le pas de vis de la tige (25).

5. Détecteur de position selon la revendication 4, caractérisé en ce que le dispositif d'engrenage (32) est construit comme dispositif de serrage (30, 33) pour le serrage de la tige (25) dans la position réglée.

6. Détecteur de position selon l'une des revendications 1 à 4, caractérisé en ce que, à l'extrémité de la tige (25) éloignée de la sonde (16), est fixé un boîtier de commutation (26) dans lequel pénètrent des conduites (39) reliées à l'élément électrique (36).

7. Détecteur de position selon la revendication 6, caractérisé en ce que le boîtier de commutation (26) peut tourner par rapport à la tige (25) et qu'il est prévu des moyens de limitation de rotation (41, 42) afin que la tige (25) puisse être entraînée en rota- fion pour son déplacement axial, par rotation du boîtier de commutation (26).

8. Détecteur de position selon l'une des revendications 1 à 7, caractérisé en ce que la sonde (16) présente une enveloppe de sonde (37) cylindrique remplie d'un mélange de moulage pour le protéger contre la pression extérieure.

9. Détecteur de position selon l'une des revendications 1 à 8, caractérisé en ce que la sonde (16) présente un tube (34) solidaire de la tige (25) portant et protégeant contre la pression extérieure une enveloppe de sonde (37) tubulaire et que, à l'extrémité du tube (34) est fixé l'élément électrique (36) re- couvert d'une paroi inférieure (38) de l'enveloppe de sonde (37).
